# EUROPÄISCHE PATENTSCHRIFT

(11) **EP 1 593 625 B1**
(45) Veröffentlichungstag und Bekanntmachung des Hinweises auf die Patenterteilung: **20.08.2008**
(21) Anmeldenummer: 05008457.3
(22) Anmeldetag: 19.04.2005
(51) Int. Cl.: B65H 3/08

(54) **Vorderkantenanleger**
Leading edge feeder
Margeur du bord avant

(30) Priorität: 04.05.2004 DE 102004022233
(43) Veröffentlichungstag der Anmeldung: 09.11.2005
(73) Patentinhaber: MABEG Maschinenbau GmbH & Co. KG, 64546 Mörfelden/Walldorf (DE)
(72) Erfinder: Buschulte, Rainer, 72660 Beuren (DE); Dornbach, Robert, 64342 Seeheim (DE); Tietze, Jochem Dr., 65388 Schlangenbad (DE)
(74) Vertreter: Stahl, Dietmar

(56) Entgegenhaltungen:
- DE-A1- 10 151 484
- DE-A1- 19 511 296
- DE-C1- 10 122 633
- PATENT ABSTRACTS OF JAPAN Bd. 004, Nr. 139 (M-034), 30. September 1980 (1980-09-30) & JP 55 093744 A (HOTTA TEKKO KK), 16. Juli 1980 (1980-07-16)

## Beschreibung

Die Erfindung betrifft eine Vorrichtung nach dem Oberbegriff des Patentanspruches 1 und ein Verfahren nach dem Oberbegriff des Patentanspruchs 7.

Aus der DE-PS 842 349 ist eine Vorrichtung zur Bildung einer kontinuierlich fließenden Bogenbahn aus schuppenförmig gestaffelten Bogen bekannt. Die Vorrichtung zeigt eine Bogentrenneinrichtung oberhalb des vorderen Endes eines Bogenstapels von dem Bogen vereinzelt und einer Bogen verarbeitenden Maschine zugeführt werden sollen. Die Vorrichtung weist dazu zwei Paare von so genannten Doppelsaugern (Saugerpaare) auf. Jeder Doppelsauger weist an seiner Unterseite und an seiner Oberseite jeweils einen Saugteller auf. Die Doppelsauger sind paarweise derartig an Hebelgetrieben angelenkt, dass jeweils ein Saugerpaar sowohl auf die Oberfläche des Bogenstapels im Bereich von dessen Vorderkante aufgesetzt als auch von der Oberseite des Bogenstapels mit einem angesaugten Bogen abgehoben werden kann. Weiterhin wird mittels des Hebelgetriebes die Möglichkeit geschaffen, dass ein an der Unterseite eines der Doppelsaugerpaare anhängender Bogen, nachdem er mit samt dem Doppelsaugerpaar angehoben wurde, von der Oberseite des zweiten Doppelsaugerpaares übernommen wird. Durch die weitere Bewegung des zweiten Doppelsaugerpaares wird der Bogen an der Oberseite dieses Doppelsaugerpaares weiter angehoben und einer Bogenführungseinrichtung, beispielsweise einem Fördertisch, übergeben.
Während der stetigen Förderung und der Übergabe der angehobenen Bogen zwischen den Doppelsaugerpaaren ist das jeweils oben befindliche Saugerpaar um die Vorderkante des gerade weiter anzuhebenden Bogens mittels des ersten Saugerpaares herumzuführen. Aus dieser Bauform ergibt sich zwangsläufig zum einen ein komplexes Antriebssystem und zum anderen eine oberhalb des Bogenstapels erforderliche große Bauhöhe. Eine Vorausrichtung schon bei der Vereinzelung ist nicht möglich.

Aus der EP 0 849 200 B1 ist eine Vorrichtung für einen kontinuierlichen Bogentransfer bekannt. Sie weist einen Bogenanleger auf, oberhalb von dessen Bogenstapel eine linear bewegte Transportvorrichtung vorgesehen ist. Die linear bewegte Transportvorrichtung ist mittels eines Linearmotors angetrieben. Der Linearmotor ist gebildet aus einer als Traverse ausgebildeten Führung und einem innerhalb dieser Traverse geführten Spulenelement. Die Traverse ist dazu im Bereich der Führungselemente mit Permanentmagneten ausgestattet, sodass mittels einer Steuerung der Stromzufuhr zu dem Spulenelement der so gestaltete Antrieb beliebig bewegt werden kann. An dem vorgenannten Spulenelement ist ein Hub-Schleppsauger-Aggregat fest angehängt. Mittels des Hub-Schleppsauger-Aggregates werden die Bogen vom Stapel vereinzelt und mittels des Antriebes transportiert. Die Vorrichtung ist aufwändig, weil der Transportweg der Hub-Schleppsauger mit einer sehr langen Führung zu versehen ist und der Linearmotor entsprechend großvolumig auszuführen ist. Nachteilig ist weiterhin, dass das Spulenelement innerhalb der Traverse geführt wird und die Führung bzw. die Traverse daher durch die Aufnahme der Magnete entsprechend aufwändig auszuführen ist. Weiterhin ist die beschriebene Vorrichtung nur für ein Aggregat zur Entnahme eines Schuppenstromes bei Bogenvereinzelung an der Hinterkante oder zur Entnahme von Einzelbogen bei Entnahme der Bogenvereinzelung von der Vorderkante geeignet. Zur Ausrichtung der Bogen schon beim Transport vom Bogenanleger ist eine aufwendige mechanische Stellvorrichtung zur Verschiebung der Führung notwendig.

Aus der DE 101 51 484 A1 ist ein Bogenanleger bekannt. Der Bogenanleger weist einen Bogenvorderkantentrenner auf, in dem zwei im Abstand nebeneinander angeordnete Doppelsaugerpaare vorgesehen sind. Die Doppelsaugerpaare führen durch Koppelgetriebe erzeugte Bewegungen auf geschlossenen Bahnen aus. Der Bewegungszyklus eines Doppelsaugerpaares kann gegenüber dem Bewegungszyklus des jeweils anderen Doppelsaugerpaares im Bereich der Bogenübergabe einstellbar sein. Hierfür kann für jedes der Doppelsaugerpaare ein eigener Antrieb vorgesehen sein.

Weiterhin ist aus der DE 195 11 296 A1 ist eine Vorrichtung zum Anheben und Abtransportieren von flächigen Gegenständen bekannt. Die Vorrichtung zeigt Huborgane und Halteorgane in einem System zur Erfassung von Bogen im Bereich von deren Hinterkante und von deren Oberseite an einem Bogenstapel in einem Bogenanleger. Jeder Bogen wird bei der Trennung und dem Transport nur von der Oberseite mit Saugern beaufschlagt.

Schließlich ist aus Patent Abstracts of Japan, Publication Number 55093744 ein Verfahren zum Trennen eines Papierblattes in einer Bogenzuführungseinrichtung bekannt. Zur Trennung der Blätter ist eine Blasvorrichtung vorgesehen, die Luft gegen die Vorderkante eines Stapels bläst. Das jeweils oberste Blatt wird von einem Sauger an der Oberseite im Bereich von dessen Vorderkante angesaugt. Der Sauger ist querbeweglich in einer Steuerkulisse angebracht und mittels eines Pneumatikzylinders in Transportrichtung antreibbar. Die Hubbewegung des Saugers wird mittels der Steuerkulisse erzeugt. Die Vorrichtung ist für den Einzelbogentransport vorgesehen.

Aufgabe der Erfindung ist es daher, eine Vorrichtung nach dem Oberbegriff des Patentanspruches 1 bzw. ein Verfahren nach dem Oberbegriff des Patentanspruchs 7 dahingehend weiterzubilden, dass eine vereinfachte und verbessert steuerbare Einrichtung zur Erzeugung einer Bogenvereinzelung durch Vorderkantentrennung mit einfachen Möglichkeiten zur Bogenausrichtung erstellt wird.

Die gestellte Aufgabe ergibt wird mit den Merkmalen einer Vorrichtung nach Patentanspruch 1 und einem Verfahren nach Patentanspruchs 7 gelöst.

Vorteilhaft an der Ausführung ist insbesondere, dass die für eine Vorderkantentrennung erforderlichen Systeme in zwei Bewegungsachsen unabhängig voneinander antreibbar sind. Daher ist es möglich, die Bewegungsbahn der Saugerelemente flexibel zu steuern und die Geschwindigkeitsverläufe der Saugerelemente optimal aneinander anzupassen. Weiterhin können die Wege zur Bewegung der Bogen und zur Rückbewegung der Saugerelemente minimiert werden. Weiterhin kann die Bauhöhe der Einrichtung auf ein Minimum reduziert werden.

Weiterhin ist es in vorteilhafter Weise möglich die Antriebe nach einem Kennfeld von Parametern zu betreiben, die auf die Werkstoffe, die Umfeldbedingungen und die Betriebsprozesse, insbesondere auch in Zusammenhang mit der Bogen verarbeitenden Maschine abstimmbar sind. Die aus dem Kennfeld für einen Auftrag ausgewählten Parameter sind darüber hinaus auf die Abläufe bei spezifischen Verarbeitungsaufträgen bezogen abspeicherbar. Weiterhin ist für bestimmte Auftragsvorgaben eine automatische Auswahl von Kennfelddaten zur Voreinstellung der Saugereinrichtungen möglich.

Zum Betrieb der Saugereinrichtungen ist es möglich die spezifischen Steuerungsoptionen der Linearantriebe dahingehend auszunutzen, dass deren Sensorik hinsichtlich der Kraftwirkung ausgenutzt wird. In sehr vorteilhafter Weise kann die kraftauswertende Betriebsweise der Linearmotoren bei der Aufnahme von Bogen vom Bogenstapel eingesetzt werden. Hierbei wird auf einfache Weise die Anpassung der Saugerbewegung an unterschiedliche Oberflächenkonturen eines Bogenstapels ermöglicht.

Weiterhin kann mittels der kraftgesteuerten Antriebsweise eine Positionierung der Bogen an Anlagekanten erfolgen, um die Ausrichtung der Bogen in Bezug auf die Verarbeitungsposition in der Bogen verarbeitenden Maschine bei der Bogenzufuhr exakt zu gewährleisten.

Je nach technischen Anforderungen kann in vorteilhafter Weise die Antriebskonfiguration derart geändert werden, dass ein Teil der Linearantriebe in Form einfacher mechanischer oder pneumatischer Antriebe ausgebildet ist .

Im Folgenden wird anhand von zeichnerischen Darstellungen ein Ausführungsbeispiel näher erläutert.

Die zeichnerischen Darstellungen zeigen im Einzelnen in:
- Figur 1: eine schematische seitliche Darstellung einer erfindungsgemäßen Vorrichtung,
- Figur 2: eine schematische Ansicht gemäß Fig. 1 von oben und
- Figur 3: eine schematischen Darstellung einer erfindungsgemäßen Vorrichtung mit Bogenvorausrichtung.

In Fig. 1 ist ein Aufriss einer Bogenvereinzelungsvorrichtung in der Bauart einer Vorderkantentrennvorrichtung gezeigt. Diese Vorderkantentrennvorrichtung ist der Vorderkante eines Bogenstapels 1 in Bezug auf die Förderrichtung F der zu vereinzelnden Bögen B zugeordnet. Die vereinzelten Bögen B werden in Förderrichtung F einer hier nicht dargestellten Bogen B verarbeitenden Maschine zugeführt. Dazu werden die Bögen B normalerweise über einen Fördertisch 17, beispielsweise einen Saugbändertisch, geführt werden. Zur sicheren Übernahme der Bogen B von der Vorderkantentrennvorrichtung auf den Fördertisch 17 kann hierbei eine so genannte Taktrolle 18 vorgesehen sein. Mittels der Taktrolle 18 wird der angeförderte Einzelbogen im Takt der Bogenankunft am Fördertisch 17 zum Weitertransport fixiert.

Die erfindungsgemäße Vorderkantentrennvorrichtung ist mit mehreren Saugerantrieben versehen. Am Bogenstapel 1 ist nahe der Vorderkante und der Oberfläche des Bogenstapels 1 zugeordnet ein erster Doppelsauger 2 dargestellt. Der erste Doppelsauger 2 weist sowohl an seiner Oberseite als auch an seiner Unterseite einen mit Saug- oder Blasluft versorgbaren Saugteller auf. Die entsprechenden Luftversorgungen des ersten Doppelsaugers 2 sind hier nicht näher dargestellt. Der erste Doppelsauger 2 ist an einer Achse 3 befestigt, die wiederum in einer Führung 4 längsverschieblich gehaltert ist. Zur Bewegung der Achse 3 ist an der Führung 4 ein Linearmotor 5 befestigt. Die Achse 3 und damit auch die Bewegungsrichtung des Doppelsaugers 2 sind im Wesentlichen horizontal ausgerichtet und gegen Verdrehen um die Achse 3 gesichert.

Oberhalb und abgehoben vom Bogenstapel 1 sowie außerhalb des Bereiches der Vorderkante des Bogenstapels 1 ist ein weiterer Doppelsauger 6 dargestellt. Auch der zweite Doppelsauger 6 weist sowohl an seiner Oberseite als auch an seiner Unterseite einen mit Saug- oder Blasluft versorgbaren Saugteller auf. Auch die Luftversorgungen des zweiten Doppelsaugers 6 sind hier nicht dargestellt. Der zweite Doppelsauger 6 ist auf einer Achse 7 befestigt, die längsverschieblich in einer Führung 8 angeordnet ist. Zur Bewegung der Achse 7 ist an der Führung 8 ein Linearmotor 9 vorgesehen. Die Achse 7 und damit auch die Bewegungsrichtung des zweiten Doppelsaugers 6 ist im Wesentlichen horizontal und außerdem parallel zur Achse 3 des ersten Doppelsaugers 2 ausgerichtet und gegen Verdrehen um die Achse 7 gesichert.

Weiterhin ist die Führung 4 des ersten Doppelsaugers 2 auf einer vertikal stehenden Achse 10 angeordnet. Die Achse 10 ist in einer Führung 11 im Wesentlichen in vertikaler Richtung längsverschieblich geführt. Zur Bewegung der Achse 10 ist ein Linearmotor 12 an der Führung 11 bzw. gestellfest im Bogenanleger angeordnet.

Weiterhin ist die Führung 8 des zweiten Doppelsaugers 6 an einer Achse 13 angeordnet. Die Achse 13 ist in einer Führung 14 im Wesentlichen in vertikaler Richtung längsverschieblich angeordnet. Zur Bewegung der Achse 13 ist an der Führung 14 bzw. gestellfest im Bogenanleger ein Linearmotor 15 vorgesehen.

Zur Sicherstellung einer exakten und sicheren Bogentrennung ist im Bereich der Vorderkante des Bogenstapels 1 eine Anordnung von Blasdüsen oder sonstigen Trennelementen vorgesehen. Weiterhin sind Richtelemente am Bogenstapel 1 vorgesehen, die dazu dienen, die Stapelkanten gerade zu halten. Damit wird erreicht, dass jeweils nur ein Bogen B in einer definierten Ausgangslage vom Bogenstapel 1 entnommen wird.

In Fig. 2 ist die entsprechende Anordnung die Vorderkantentrennvorrichtung in einer Ansicht von oben dargestellt. Hierbei wird deutlich, dass zur Vereinzelung von Bogen B vom Bogenstapel 1 vier Doppelsauger 2, 6 vorgesehen sind. Die den ersten Doppelsaugern 2 zugeordneten Achsen 3 sind mit ihren Führungen 4 und den zugeordneten Linearmotoren 5 in Richtung zu den Außenseiten bzw. den seitlichen Kanten des Bogenstapels 1 angeordnet. Dazwischen sind die den zweiten Doppelsaugern 6 zugeordneten Antriebselemente angeordnet. Die zweiten Doppelsauger 6 sind hierzu an ihren Achsen 7 in den Führungen 8 gehaltert und mit den Linearmotoren 9 verbunden. Weiterhin sind die vertikal stehenden Achsen 10, 13 innerhalb der Führungen 4, 8 strichliert dargestellt.

Die Doppelsauger 2, 6 sind jeweils paarweise einander zugeordnet und in einer gemeinsamen senkrechten und parallel zur Förderrichtung liegenden Ebene geführt (strich-punktierte Linie). Damit die Doppelsauger 2, 6 kollisionsfrei bewegt werden können und gleichzeitig eine exakte Übergabe der vereinzelten Bogen B zwischen den Doppelsaugern 2, 6 möglich ist, sind die Doppelsauger 2 bzw. 6 jeweils mittels einer abgewinkelten Halterung 2.1 bzw. 6.1 mit den Achsen 3 bzw. 7 verbunden, sodass sie in der gezeigten Position in Förderrichtung F der Bogen B hintereinander liegen. Hierbei sind die Halterungen 2.1 der ersten Doppelsauger 2 bezüglich der seitlichen Ränder des Bogenstapels 1 von außen nach innen abgewinkelt, während die Halterungen 6.1 der zweiten Doppelsauger 6 von innen nach aussen abgewinkelt sind.

Weiterhin können die Führungen 4, 8 und die Doppelsauger 2, 6, wenn die Achsen 3, 7 bzw. 10, 13 als zylindrische Führungselemente ausgeführt sind, mittels hier nicht näher dargestellter, einfacher und möglichst leichtgängiger Geradführungen gegen Verdrehung gesichert werden. Erste Verdrehsicherungen können dazu parallel zu den Achsen 3, 7 angeordnet und mit den Doppelsaugern 2, 6 und deren Führungen 4, 8 verbunden sein. Zweite Verdrehsicherungen können parallel zu den Achsen 10, 13 angeordnet und mit den Führungen 10, 13 und den Führungen 4, 8 oder aber gestelltfesten Punkten verbunden sein.

Die beiden ersten Doppelsauger 2 werden synchron bewegt und die zweiten Doppelsauger 6 werden synchron bewegt. Damit ergibt sich zur Mittellinie des Bogenstapels 1 eine sowohl geometrisch symmetrische Anordnung der Saugerpaare und als auch deren entsprechender gemeinsamer symmetrische Bewegungsablauf. Die Bewegungsrichtungen aus der Draufsicht sind in Fig. 2 mit Doppelpfeilen jeweils an den Doppelsaugern 2, 6 bezeichnet. Sie liegen parallel zur Förderrichtung F der Bogen B. Die vertikale Bewegung ist aus der Fig. 1 in Bezug auf entsprechende Doppelpfeile an den Achsen 10, 13 zu entnehmen.

Der Bewegungsablauf der Saugerpaare stellt sich in Schritten wie folgt dar, wobei diese jeweils als erster Doppelsauger 2 und zweiter Doppelsauger 6 miteinander in einer Ebene prinzipiell auf eine Bogenbahn in Form eines vertikal stehenden Viereckes umlaufen:
- Erster Doppelsauger 2 übernimmt obersten Bogen von der Stapeloberfläche. Zweiter Doppelsauger 6 in Übergabeposition zum Fördertisch 17.
- Erster Doppelsauger 2 hebt Bogen B vom Bogenstapel 1. Zweiter Doppelsauger 6 bewegt sich auf das Niveau der Stapeloberfläche.
- Zweiter Doppelsauger 6 fährt gegen Förderrichtung F zur vorderen Stapelkante in Position oberhalb erstem Doppelsauger 2. Bogen wird von Unterseite erster Doppelsauger 2 an Oberseite zweiter Doppelsauger 6 übergeben.
- Erster Doppelsauger 2 fährt zum Fördertisch 17. Zweiter Doppelsauger 6 übernimmt mit Unterseite neuen Bogen vom Bogenstapel 1.
- Erster Doppelsauger 2 sinkt von Fördertischebene auf Ebene der Stapeloberfläche. Zweiter Doppelsauger 6 steigt auf Fördertischebene.
- Erste Doppelsauger 2 fährt gegen Förderrichtung unter zweiten Doppelsauger 6. Bogen wird von Unterseite zweiter Doppelsauger 6 an Oberseite erster Doppelsauger 2 übergeben.
- Zweiter Doppelsauger 6 fährt zum Fördertisch 17 und übergibt Bogen von Oberseite. Erste Doppelsauger 2 übernimmt neuen Bogen vom Bogenstapel 1.
- Danach setzt sich der Bewegungszyklus wie beschrieben weiter fort.

Die Horizontalbewegungen für die Bogen in Förderrichtung zwischen dem Bogenstapel 1 und dem Fördertisch 17 werden durch die Linearmotore 5, 9 erzeugt. Die Vertikalbewegungen zwischen der Ebene des Bogenstapels 1 und der Ebene des Fördertisches 17 werden durch die weiteren Linearmotore 12, 15 erzeugt.

Im einfachsten Fall ist die geometrische Form der Bewegungsbahn jedes Doppelsaugers 2, 6 ein Rechteck. Das Rechteck der Bewegungsbahn ist dadurch bestimmt, dass die Doppelsauger 2, 6 in ihren äußeren Konturen und in Bezug auf die Vorderkante des zu transportierenden Bogens B um einander herum bewegt werden. Es muß dabei sichergestellt bleiben, dass es nicht zu einer Kollision der Doppelsauger 2, 6 untereinander oder eines der Doppelsauger 2 bzw. 6 mit der Vorderkante eines vereinzelten und von dem jeweils anderen Doppelsauger 6 bzw. 2 gehaltenen Bogens B kommen kann.

In besonders vorteilhafter Weise lässt sich mittels der verwendeten Linearmotore 12, 15 eine kraftgesteuerte Bewegung erzeugen. Dazu ist es möglich die Doppelsauger 2, 6 jeweils auf die Oberseite des Bogenstapels 1 abhängig von der Anlagekraft hin zu bewegen. Gleiches gilt für die Übergabe zwischen den Doppelsaugern 2, 6.

Die Vorrichtung ist aber auch für eine Vorausrichtung von Bogen einsetzbar. In Figur 3 wird dieser Zusammenhang dargestellt. Auch in diesem Fall kann auch die Übergabe der Bogen auf den Fördertisch 17 kraftgesteuert erfolgen. So kann jeder Bogen mit seiner Vorderkante gegen eine Anlagefläche geführt werden (Fig. 3A). Die Kraftsteuerung der Linearmotore 5, 9 sorgt dann dafür, dass die Bogen sicher und über die ganze Bogenbreite an der Anlagefläche anliegen. Als Anlagefläche kommen bei Bogen verarbeitenden Maschinen beispielsweise auch Reihen von sogenannten Vordermarken 20 vor, die zur Vorausrichtung der Bogen nach ihrer Vorderkante dienen und im Fördertisch angeordnet sein können.

In sinngemäß gleicher Weise sind auch sogenannte Seitenmarken bekannt, die zur Ausrichtung der Bogen nach einer ihrer Seitenkanten dienen. Für die Ausrichtung nach den Seitenkanten kann ein weiterer Antrieb für die Saugerpaare einzeln oder in Kombination vorgesehen sein. Dieser Antrieb bzw. diese Antriebe sind quer zur Förderrichtung F in der Förderebene auszurichten. Sie können auf den beschriebenen Hub- und Förderantrieben angeordnet sein. Es kann aber auch die genannte Förderrichtung quer verschieblich angeordnet sein.

Gleichfalls ist auf diese Weise die Zufuhr von Bogen direkt zu sogenannten Vorgreifern oder Anlagetrommeln für Bogen verarbeitende Maschinen möglich (Fig. 3B). In diesem Fall werden die Bogen mittels der Saugersysteme direkt in Greifersysteme 21 auf den entsprechenden Förderelementen eingeführt. Die Greifersysteme 21 bieten dazu ähnliche Ausrichtelemente wie Vordermarken an.

Die direkte Übergabe von Bogen B an ein Greifersystem kann durch eine der Bogen verarbeitende Maschine vorgelagerte Anlagetrommel ermöglicht werden. In deren Greifersystem kann die Vorderkantentrennvorrichtung direkt Bogen B anlegen.

Die Anlagetrommel ist vorzugsweise ganz oder teilweise oberhalb der Vorderkantentrennvorrichtung angeordnet. Dadurch kann das Zusammenwirken von der Vorderkantentrennvorrichtung und Anlagetrommel kinematisch günstig gestaltet werden.

Zur Verbesserung der Kinematik kann das System der Doppelsauger 2, 6 dazu um eine horizontale Achse schwenkbar sein. Die Achse liegt vorzugsweise unterhalb des Niveaus der Stapeloberfläche. Damit bewegen sich die Doppelsauger 2, 6 nicht nur horizontal sondern können beim Bogentransport auch noch in eine nach vorn abwärts gerichtete Übergabestellung zum Greifersystem 21 gebracht werden. Damit ist eine noch bessere Anpassung der Bewegungsabläufe an die Kontur der Anlagetrommel möglich.

Die Bogen können in dieser Betriebsweise mittels der Linearmotore 5, 9 ohne Festlegung eines Transportweges optimiert an die Ausrichtungssysteme oder die Transportsysteme in der Bogen verarbeitenden Maschine übergeben werden. Abhängig von der kraftgesteuerten Bewegung wird selbstverständlich auch die Zufuhr von Saug- und Blasluft an die Doppelsauger 2, 6 beeinflusst.

Die Ausrichtung der Bogen kann auch abhängig von der Ausgangslage der Bogen auf dem Bogenstapel oder nach der Vereinzelung vom Bogenstapel 1 erfolgen. Auch hierzu sind die Linearmotore 5, 9 geeignet. Deren Antriebsbewegung kann abhängig von den Messwerten einer oder mehrerer Messeinrichtungen 22 für die Lage der Vorderkante eines Bogens B gesteuert werden. Die Messeinrichtung 22 kann an der Stapelkante angeordnet sein, damit der Bogen schon bei der Vereinzelung vermessen wird. Die Messeinrichtung 22 kann aber auch im Transportweg angeordnet sein. Mit den genannten Mitteln ist es möglich, dass eine definierte Lage des vereinzelten Bogens in Bezug auf die Bogen verarbeitende Maschine vorgegeben werden kann. Eine derartige Steuerung des Antriebes der Linearmotore 5, 9 kann für eine Korrektur einer Fehllage aufgrund der Messwerte ausgeführt werden oder aber sie kann für eine Bogenverlagerung aufgrund von internen Vorgaben in der Bogen verarbeitenden Maschine notwendig sein, beispielsweise einer Schrägregistereinstellung in Bezug auf das erste Druckwerk.

In Bezug auf die Steuerung der Vorderkantentrennvorrichtung ist die Steuerung der Einrichtung derart vorgesehen, dass die Zufuhr von Saug- oder Blasluft innerhalb eines Kennfeldes angepasst erfolgt. Die Anpassung dieses Kennfeldes erfolgt in Bezug auf eine Maschinengeschwindigkeit bzw. einer Materialart oder ein Materialgewicht. Gleichzeitig kann die Zufuhr der Saug- oder Blasluft abhängig von der aus der Kraftmessung erfolgten Kennfeldänderung bestimmt werden.

Zur Verbesserung der Zufuhr von Saug- oder Blasluft zu den Doppelsaugern 2, 6 soll die Einrichtung zur Luftversorgung an die Bedürfnisses der Antriebssteuerung anpassbar sein.

Hierzu sind eine oder mehrere Steuerwalzen vorzusehen, die die Luftsteuerung zur Zufuhr von Blas- oder Saugluft im erforderlichen Arbeitstakt ermöglichen vorzugsweise mittels Direktantrieben angetrieben werden. Die Direktantriebe der Steuerwalzen sind mechanisch von den Antrieben für die Saugerbewegung entkoppelt, weisen aber eine steuerungstechnische Verbindung zu der Steuerung der Antriebe für die Saugerbewegung, d.h. zur Steuerung der Linearmotore 5, 9 bzw. 12, 15 auf. Dadurch ist eine Anpassung der Luftzufuhr in allen Prozessstufen kontinuierlich an die jeweiligen Verarbeitungsparameter möglich.

Die Einstellmöglichkeiten beziehen sich auf die Einstellung der Höhe des anstehenden Druckes, auf den Einsatz- und Endzeitpunkt der Luftzufuhr, auf die Dauer eines Arbeitstaktes und ggf. auch auf die Übergänge beim An- und Abschalten der Luftzufuhr.

Mittels der Steuerung der Lufteinsätze kann zusätzlich die Übergabelage eines Bogens bei der Übernahme und bei der Übergabe sowohl am Bogenstapel als auch in der Zwischenübergabe zwischen den Doppelsaugern 2, 6 und bei der Übergabe an den Fördertisch 18 beeinflusst werden.

Die Erfindung ist nicht auf die konkrete Ausführungsform der genannten Beispiele beschränkt. Sie erstreckt sich auch auf alle im Rahmen des fachmännischen Könnens den dargestellten Lösungen zuzurechnenden weiteren Lösungsmöglichkeiten.

### Bezugszeichenliste

- 1: Bogenstapel
- 2: Doppelsauger
- 3: Achse
- 4: Führung
- 5: Linearmotor
- 6: Doppelsauger
- 7: Achse
- 8: Führung
- 9: Linearmotor
- 10: Achse
- 11: Führung
- 12: Linearmotor
- 13: Achse
- 14: Führung
- 15: Linearmotor
- 16: Gestell
- 17: Fördertisch
- 18: Taktrolle
- 19: Lagerung
- 20: Vordermarke
- 21: Greifersystem
- 22: Messeinrichtung

- F: Förderrichtung
- B: Bogen

## Patentansprüche

1. Vorrichtung zur Bogenvereinzelung mit wenigstens zwei Paaren von Doppelsaugern (2, 6), wobei jeder Doppelsauger (2, 6) je einen Sauger an der Unterseite und an der Oberseite aufweist, die zur Entnahme von Bogen von einem Bogenstapel (1) an dessen in Förderrichtung der Bogen liegenden Vorderkante dienen, wobei die Doppelsauger (2, 6) jeweils als Baueinheit ausgeführt sind, die weiterhin einen Antrieb aufweisen, derart dass die Bewegungsbahn jeweils korrespondierender Doppelsauger (2, 6) eine geschlossene jeweils um den anderen Doppelsauger (2, 6) herumführende Bahn ist, indem ein Bogen nach Abnahme von dem Bogenstapel (1) durch Zwischenübergabe zwischen den Doppelsaugern (2, 6) und danach an ein Fördersystem weiter gegeben werden kann,
**dadurch gekennzeichnet,**
**dass** zur Erzeugung der Vereinzelungsbewegungen je eines Doppelsaugers (2, 6) sowohl für die Bewegung zum Abheben eines Bogens vom Bogenstapel (1) als auch für die Bewegung zum Transportieren des Bogens in Förderrichtung jeweils mindestens ein mechanisch unabhängig angetriebener Antrieb (5 bzw. 12: 9 bzw. 15) vorgesehen ist und dass die Antriebe (5 bzw. 12; 9 bzw. 15) im Ablauf zueinander oder in Bezug auf einen Leitantrieb die Lage der Vorderkante verändernd hinsichtlich ihrer Relativlage oder ihrer Ausrichtung zu einer Solllage beeinflussbar sind.

2. Vorrichtung nach Anspruch 1,
**dadurch gekennzeichnet,**
**dass** zur Erzeugung der Vereinzelungsbewegung eines Doppelsaugers (2, 6) ein Antrieb für eine im Wesentlichen horizontale Achse (3; 7) und ein Antrieb für eine im wesentlichen vertikale Achse (10; 13) vorgesehen ist,
**dass** zur Erzeugung der Vereinzelungsbewegung jeweils pro Achse (3, 7, 10, 13) ein Linearmotor (5, 9, 12, 15) vorgesehen ist und dass die Linearmotore (5, 9, 12, 15) mittels einer gemeinsamen Steuerung betrieben werden.

3. Vorrichtung nach Anspruch 1 bis 2,
**dadurch gekennzeichnet,**
**dass** wenigstens zwei Saugerpaare aus Doppelsaugern (2) und Doppelsaugern (6) vorgesehen sind und dass die Saugerpaare jeweils unabhängig voneinander mittels je zweier Linearmotore (5 bzw. 12; 9 bzw. 15) in im Wesentlichen horizontaler bzw. vertikaler Richtung angetrieben sind, wobei die Horizontalbewegung mit der Vertikalbewegung insofern gekoppelt ist, als der Horizontalantrieb auf dem Vertikalantrieb angeordnet ist.

4. Vorrichtung nach Anspruch 1 und 2,
**dadurch gekennzeichnet,**
**dass** eine Messvorrichtung (22) zur Erfassung der Lage eines Bogens (B) vorgesehen ist, mittels deren Messwerten die Steuerung der Antriebe beeinflussbar ist.

5. Vorrichtung nach Anspruch 1 bis 4;
**dadurch gekennzeichnet,**
**dass** Antriebe als die Kraftwirkung begrenzend steuerbare Linearmotore (5, 9, 12, 15) ausgeführt sind.

6. Vorrichtung nach Anspruch 1 bis 5,
**dadurch gekennzeichnet,**
**dass** eine oder mehrere Steuerwalzen zur Steuerung der Zufuhr von Saug-oder Blasluft zu den Doppelsaugern (2, 6) vorgesehen ist und dass die Steuerwalzen zur Steuerung der Saug- und Blasluft mittels eines oder mehrerer Direktantriebe antreibbar sind, wobei die Direktantriebe nicht mechanisch mit den Antrieben für die Vereinzelungsbewegung gekoppelt sind.

7. Vorrichtung nach Anspruch 1 bis 6,
**dadurch gekennzeichnet,**
**dass** Bogenanschläge im Zusammenwirken mit einem Fördertisch (17) oder einem Greifersystem (21) so die Vorderkantentrennvorrichtung nachgeordnet sind, dass die Bogen mittels der Doppelsauger (2, 6) gegen die Bogenanschläge zur Bogenausrichtung anlegbar sind.

8. Verfahren zur Vereinzelung von Bogenmaterial nach dem Prinzip der Vorder kantentrennung mittels wenigstens zweier Paare von Doppelsauge (2, 6), die mittels Antrieben zwischen einer Abnahmeposition an einem Bogenstapel (1) einer Zwischenübergabeposition zwischen den Doppelsaugern (2, 6) und eine Übergabeposition einer nachgeschalteten Fördereinrichtung auf einer geschlossenen Bewegungsbahn geführt werden,
**dadurch gekennzeichnet,**
**dass** die Vereinzelungsbewegungen jedes der Doppelsauger (2, 6) sowohl zum Abheben vom Bogenstapel (1) als auch zum Transportieren des Bogens durch zwei voneinander mechanisch nicht gekoppelte Antriebe (5 bzw. 12; 9 bzw. 15) erzeugt werden, wobei die Vereinzelungsbewegungen zwei umeinander umlaufende Vereinzelungssysteme aufweisen und die Steuerung jedes der Antriebe (5 bzw. 12; 9 bzw. 15) jeweils in Abhängigkeit von der Position eines korrespondierenden Antriebes (5 bzw. 12; 9 bzw. 15) erfolgt und dass die Antriebe (5 bzw, 12; 9 bzw. 15) während eines Bewegungszyklus im Ablauf zueinander oder in Bezug auf einen Leitantrieb von einem Lagesignal bezüglich der Solllage der Vorderkante des vereinzelten Bogens in Bezug auf eine an einen Bogenanleger anschließende Bogen verarbeitende Maschine beeinflusst werden.

9. Verfahren nach Anspruch 8,
dass die Antriebe im Ablauf zueinander oder in Bezug auf einen Leitantrieb von einer weiteren Größe z.B. der Maschinengeschwindigkeit, dem Materialgewicht oder der Materialdicke beeinflusst werden.

10. Verfahren nach Anspruch 8 oder 9,
**dadurch gekennzeichnet,**
**dass** während eines Arbeitstaktes an mindestens einer Stelle des Bewegungsablaufes die Kräfte aus dem Antrieb ermittelt werden.

11. Verfahren nach Anspruch 8 oder 9,
**dadurch gekennzeichnet,**
**dass** das Kennfeld zur Steuerung der Antriebe durch die gemessenen Kräfte während eines Ablaufs beeinflusst wird.

12. Verfahren nach Anspruch 8 bis 10,
**dadurch gekennzeichnet,**
**dass** die Steuerung der Saug- und Blasluft nach einem Kennfeld erfolgt, das mindestens eine Variable z.B. die Geschwindigkeit der Bogenverarbeitung, vorzugsweise aber mehrere Variablen z.B. die Geschwindigkeit und/oder die Materialart und/oder das Materialgewicht verwendet.

13. Verfahren nach Anspruch 8 bis 11,
**dadurch gekennzeichnet,**
**dass** die Antriebe im Ablauf zueinander oder in Bezug auf einen Leitantrieb von einer Messung der Lage der Vorderkante des vereinzelten Bogens oder der Lage der Vorderkante des Bogenstapels (1) beeinflusst werden.

14. Verfahren nach Anspruch 12,
**dadurch gekennzeichnet,**
**dass** die Antriebe bezüglich der Solllage einer Seitenkante des vereinzelten Bogens beeinflusst werden.

## Claims

1. A device for sheet singling-out with at least two pairs of double suckers (2, 6), wherein each double sucker (2, 6) comprises a sucker on the lower side and on the upper side, which serve for the removal of sheets from a sheet stack (1) at the front edge of said sheet stack located in the feed direction of the sheets, wherein the double suckers (2, 6) each are embodied as a unit, which furthermore comprise a drive in such a manner that the movement path of double suckers (2, 6) corresponding in each case is a closed path which in each case leads about the other double sucker (2, 6), in that a sheet following removal from the sheet stack (1) through intermediate transfer between the double suckers (2, 6) and thereafter can be passed on to a feed system,
**characterized in that** to generate the singling-out movements of each double sucker (2, 6) both for the movement for lifting off a sheet from the sheet stack (1) as well as for the movement for transporting the sheet in feed direction, at least one drive (5 or 12; 9 or 15) each mechanically driven independently is provided and that the drives (5 or 12; 9 or 15) in the sequence relative to one another or with respect to a lead drive changing the position of the front edge can be influenced with respect to their relative position or their orientation to a desired position.

2. The device according to Claim 1, **characterized in that** to generate the singling-out movement of a double sucker (2, 6) a drive for a substantially horizontal axis (3; 7) and a drive for a substantially vertical axis (10; 13) is provided, that to generate the singling-out movement for each axis (3, 7, 10, 13) a linear motor (5, 9, 12, 15) is provided and that the linear motors (5, 9, 12, 15) are operated by means of a common control.

3. The device according to Claims 1 to 2, **characterized in that** at least two sucker pairs of double suckers (2) and double suckers (6) are provided and that each of the sucker pairs are driven independently of each other by means of two linear motors (5 or 12; 9 or 15) each in substantially horizontal or vertical direction, wherein the horizontal movement is coupled with the vertical movement to the extent that the horizontal drive is arranged on the vertical drive.

4. The device according to Claims 1 and 2, **characterized in that** a measuring device (22) for sensing the position of a sheet (B) is provided by means of the measured values of which the control of the drives can be influenced.

5. The device according to Claims 1 to 4, **characterized in that** drives are embodied as linear motors (5, 9, 12, 15) which are controllable in terms of limiting the effect of the force.

6. The device according to Claims 1 to 5, **characterized in that** one or several control rolls for the control of the supply of suction or blowing air to the double suckers (2, 6) is provided and that the control rolls for controlling the suction and blowing air can be driven by means of one or several direct drives, wherein the direct drives are not mechanically coupled with the drives for the singling-out movement.

7. The device according to Claims 1 to 6, **characterized in that** sheet stops in inter action with a feed table (17) or a gripper system (21) are arranged downstream of the front edge separating device that the sheets by means of the double suckers (2, 6) can be placed against the sheet stops for sheet alignment.

8. A method for singling-out sheet material according to the principle of the front edge separation by means of at least two pairs of double suckers (2, 6), which are guided by means of drives between a removal position on a sheet stack (1) an intermediate transfer position between the double suckers (2, 6) and a transfer position of a feed device arranged downstream on a closed movement path, **characterized in that** the singling-out movements of each of the double suckers (2, 6) both for lifting off the sheet stack (1) and also for transporting the sheet are generated through two drives (5 or 12; 9 or 15) which are not mechanically coupled, wherein the singling-out movements comprise two singling-out systems which circulate about each other and the control of each of the drives (5 or 12; 9 or 15) in each case takes place as a function of the position of a corresponding drive (5 or 12; 9 or 15) and that the drives (5 or 12; 9 or 15) during a movement cycle in sequence relative to each other or with respect to a lead drive are influenced by a position signal with respect to the desired position of the front edge of the singled-out sheet with respect to a sheet processing machine following a sheet feeder.

9. The method according to Claim 8, **characterized in that** the drives in sequence relative to each other or with respect to a lead drive are influenced by a further quantity for instance the machine speed, the material weight or the material thickness.

10. The method according to Claim 8 or 9, **characterized in that** during a working cycle the forces from the drive are determined on at least one position of the movement sequence.

11. The method according to Claim 8 or 9, **characterized in that** the family of characteristics for controlling the drives is influenced through the forces measured during a sequence.

12. The method according to Claims 8 to 10, **characterized in that** the control of the suction and blowing air takes place according to a family of characteristics, that at least one variable, e.g. the speed of the sheet processing, preferentially however several variables for instance the speed and/or the material type and/or the material weight are used.

13. The method according to Claims 8 to 11, **characterized in that** the drives in the sequence relative to each other or with respect to a lead drive are influenced by a measurement of the position of the front edge of the singled-out sheets or the position of the front edge of the sheet stack (1).

14. The method according to Claim 12, **characterized in that** the drives are influenced with respect to the desired position of a lateral edge of the singled-out sheet.

## Revendications

1. Dispositif de désolidarisation de feuilles avec au moins deux paires de doubles têtes aspirantes (2, 6), chaque double tête aspirante (2, 6) comportant chaque fois une tête aspirante sur la face inférieure et sur la face supérieure, servant à prélever des feuilles sur une pile de feuilles (1) sur son arête antérieure dans la direction de transport de la feuille, les doubles têtes aspirantes (2, 6) étant réalisées chacune sous la forme d'une unité modulaire, comportant en outre un entraînement, de sorte que la trajectoire de déplacement de doubles têtes aspirantes chaque fois correspondantes (2, 6) soit une trajectoire fermée menant chaque fois autour de l'autre double tête aspirante (2, 8) dans laquelle, après avoir été prélevée sur la pile de feuilles (1) la feuille peut être retransférée, par transmission intermédiaire entre les doubles têtes aspirantes (2, 6) et ensuite à un système de transport,
**caractérisé en ce que**,
pour créer le mouvement de désolidarisation de chaque fois une double tête aspirante (2, 6), aussi bien pour le mouvement pour prélever une feuille de la pile de feuilles (1) que pour le mouvement de transport de la feuille en direction de transport, il est prévu chaque fois au moins un entraînement (5 ou 12 ; 9 ou 15) à entraînement mécanique indépendant et **en ce que**, en modifiant la position de l'arête antérieure, les entraînements (5 ou 12 ; 9 ou 15) en évolution l'un par rapport à l'autre ou par rapport à un entraînement directeur sont influençables au niveau de leur position relative ou de leur orientation par rapport à une position de consigne.

2. Dispositif selon la revendication 1,
**caractérisé en ce que**,
pour créer le mouvement de désolidarisation d'une double tête aspirante (2, 6), il est prévu un entraînement pour un axe sensiblement horizontal (3 ; 7) et un entraînement pour un axe sensiblement vertical (10 ; 13),
**en ce que** pour créer le mouvement de désolidarisation, il est prévu chaque fois par axe (3, 7, 10, 13) un moteur linéaire (5, 9, 12, 15) et **en ce que** les moteurs linéaires (5, 9, 12, 15) sont actionnés au moyen d'une commande commune.

3. Dispositif selon la revendication 1 à 2,
**caractérisé en ce que**,
il est prévu au moins deux paires de têtes aspirantes consistant dans des doubles têtes aspirantes (2) et dans des doubles têtes aspirantes (6) et **en ce que** les paires de têtes aspirantes sont chaque fois entraînées indépendamment les unes des autres au moyen de deux moteurs linéaires (5 ou 12 ; 9 ou 15) en direction sensiblement horizontale ou verticale, le mouvement horizontal étant couplé au mouvement vertical dans la mesure où l'entraînement horizontal est disposé sur l'entraînement vertical.

4. Dispositif selon la revendication 1 et 2,
**caractérisé en ce que**,
il est prévu un dispositif de mesure (22) pour détecter la position d'une feuille (B) au moyen des valeurs mesurées de laquelle la commande des entraînements est influençable.

5. Dispositif selon la revendication 1 à 4,
**caractérisé en ce que**,
les entraînements sont réalisés sous la forme de moteurs linéaires (5, 9, 12, 15) limitant l'effet dynamique.

6. Dispositif selon la revendication 1 à 5,
**caractérisé en ce que**,
il est prévu un ou plusieurs cylindres de commande pour commander l'alimentation d'air d'aspiration ou d'air de soufflage vers les doubles têtes aspirantes (2, 6) et **en ce que** les cylindres de commande sont susceptibles d'être entraînés pour commander l'air d'aspiration et l'air de soufflage, les entraînements directs n'étant pas couplés mécaniquement avec les entraînements pour le mouvement de désolidarisation.

7. Dispositif selon la revendication 1 à 6,
**caractérisé en ce que**,
des butées pour feuilles, en coopération avec une table de transport (17) ou un système preneur (21) sont montées en aval du dispositif de séparations des arêtes antérieures, de sorte que les feuilles puissent être posées au moyens des doubles têtes aspirantes (2, 6) contre les butées pour feuilles, pour l'orientation des feuilles.

8. Procédé de désolidarisation de matériel en feuilles selon le principe de la séparation des arêtes antérieures au moyen d'au moins deux paires de doubles têtes aspirantes (2, 6), qui au moyen d'entraînements sont guidées sur une trajectoire de déplacement fermée entre une position de prélèvement sur une pile de feuilles (1), une position de transmission intermédiaire entre les doubles têtes aspirantes (2, 6) et une position de transfert à un dispositif de transport situé en aval,
**caractérisé en ce que**,
les mouvements de désolidarisation de chacune des doubles têtes aspirantes (2, 6) aussi bien pour prélever sur la pile de feuilles que pour transporter la feuille sont créés par deux entraînements (5 ou 12 ; 9 ou 15) qui ne sont pas couplés mécaniquement l'un à l'autre, les mouvements de désolidarisation comportant deux systèmes de désolidarisation tournant l'un autour de l'autre et la commande de chacun des entraînements (5 ou 12 ; 9 ou 15) s'effectuant chaque fois en dépendance de la position d'un entraînement (5 ou 12 ; 9 ou 15) correspondant et **en ce que** pendant un cycle cinétique, les entraînements (5 ou 12 ; 9 ou 15) en évolution l'un par rapport à l'autre ou par rapport à un entraînement directeur sont influencés par un signal de position par rapport à la position de consigne de l'arête antérieure de la feuille désolidarisée par rapport à une machine traitant une feuille se raccordant à un margeur.

9. Procédé selon la revendication 8,
**caractérisé en ce que**
en évolution l'un par rapport à l'autre ou par rapport à un entraînement directeur, les entraînements sont influencés par une autre dimension, par exemple la vitesse de la machine, le poids du matériel ou l'épaisseur du matériel.

10. Procédé selon la revendication 8 ou 9,
**caractérisé en ce que**,
pendant une phase de travail, sur au moins un endroit d'évolution du mouvement, les forces à partir de l'entraînement sont déterminées.

11. Procédé selon la revendication 8 ou 9,
**caractérisé en ce que**,
le diagramme caractéristique pour le commande des entraînements est influencé par les forces mesurées pendant une évolution.

12. Procédé selon la revendication 8 à 10,
**caractérisé en ce que**,
la commande de l'air d'aspiration et de soufflage s'effectue selon un champ caractéristique, qui utilise au moins une variable, par exemple la vitesse de traitement de la feuille, mais de préférence plusieurs variables, par exemple la vitesse et/ou le type de matériel et/ou le poids du matériel.

13. Procédé selon la revendication 11,
**caractérisé en ce que**,
les entraînements en évolution les uns par rapport aux autres ou par rapport à un entraînement directeur sont influencés par une mesure de la position de l'arête antérieure de la feuille désolidarisée ou par la position de l'arête antérieure de la pile de feuilles (1) .

14. Procédé selon la revendication 12,
**caractérisé en ce que**,
les entraînements sont influencés par rapport à une position de consigne d'une arête latérale de la feuille désolidarisée.
